# EUROPÄISCHE PATENTSCHRIFT

(11) **EP 0 527 406 B1**
(45) Veröffentlichungstag und Bekanntmachung des Hinweises auf die Patenterteilung: **14.06.1995**
(21) Anmeldenummer: 92113147.0
(22) Anmeldetag: 01.08.1992
(51) Int. Cl.: B65H 29/24, B65H 5/22, B65H 29/68, B41F 13/70

(54) **Bogenfördereinrichtung in Aus- bzw. Anlegern von Druckmaschinen**
Sheet conveyor in sheet feeder or sheet delivery of printing machines
Convoyeur pour feuilles dans margeur ou receveur de feuilles de machines à imprimer

(30) Priorität: 10.08.1991 DE 4126546
(43) Veröffentlichungstag der Anmeldung: 17.02.1993
(73) Patentinhaber: M.A.N.-ROLAND Druckmaschinen Aktiengesellschaft, 63012 Offenbach (DE)
(72) Erfinder: Kerber, Helmut, W-6074 Rödermark (DE); Mayer, Peter, Dr., W-6052 Mühlheim/Main (DE); Schniggenfittig, Günther, W-6052 Mühlheim/Main (DE)
(74) Vertreter: Marek, Joachim, Dipl.-Ing.

(56) Entgegenhaltungen:
- EP-A- 0 155 475
- DE-A- 3 638 322
- DE-U- 9 007 362
- US-A- 3 321 121
- US-A- 3 389 908

## Beschreibung

Die Erfindung betrifft eine Einrichtung Zur Verminderung der Geschwindigkeit von Bogen während des Förderns in Aus- bzw. Anlegern von Druckmaschinen.

Bekannte Bogenfördereinrichtungen dieser Art sind als Saugwalzen oder als über Saugkästen geführte Transportmittel bekannt. Als Transportmittel dienen dabei vorzugsweise gelochte Saugbänder oder Zahnriemen. So ist aus der US-PS 3 389 908 die Verwendung eines Zahnriemens bekannt, der in einer mit Längsnuten versehenen Aussparung in einer Grundplatte geführt ist. Auf der den Zähnen gegenüberliegenden Seite herrscht in der Aussparung der Umgebungsdruck vor, um die Reibung des Zahnriemens zu reduzieren. In dem Raum zwischen sich gegenüberliegenden Zähnen (bei einseitiger Verzahnung) herrscht ein Vakuum vor, welches über seitlich in Förderrichtung des Zahnriemens angeordnete Kanäle angelegt wird.

Nachteilig ist bei dieser Lösung, daß der Bogen im Bereich der dem Stapel zugewandten Umlenkrolle auf dem Zahnriemen nicht mehr lagefixiert ist, der Bogen einen relativ großen Restweg ohne Führung zurücklegen muß und es zu Stapelbildungsproblemen kommt.

Aus der DE-OS 3 638 322 ist eine Bogenfördereinrichtung bekannt, deren Zahnriemen in einem Grundkörper geführt wird. Seitlich innerhalb des Grundkörpers sind Saugkanäle angeordnet, die so ausgeführt sind, daß im Bereich der Zahnlücken die Saugkanäle offen und im Bereich der Zähne geschlossen sind.

Der Nachteil dieser Lösung ist, daß durch den Wechsel zwischen offenen und geschlossenen Saugkanälen nur die Zahnlücken aktiv sind und die Bremswirkung lediglich über diese Lücken flächenmäßig verteilt ist. Bedingt durch die Zahnteilung ist der Saugluftabfall periodisch. Dies kann zum Zusammenbrechen des Unterdrucks führen.

Aufgabe der Erfindung ist es, eine Einrichtung zu entwickeln, die einen Schnellwechsel des Transportmittels ermöglicht, das Abbremsen des Bogens mittels Unterdruck während des Förderns kontinuierlich ermöglicht und die den abzulegenden Bogen auch im vorderen Bereich der dem Stapel bzw. den Vordermarken zugewandten Umlenkrolle mit ausreichender Haltekraft sicher führt.

Erfindungsgemäß wird die Aufgabe gemäß dem Kennzeichen des Hauptanspruches gelöst. Weiterbildungen ergeben sich aus den weiteren Ansprüchen.

Mit der vorliegenden Erfindung wird bedingt durch den ansteigenden Querschnitt der Saugöffnung eine erhöhte Bremswirkung bei hohen Fördergeschwindigkeiten realisiert. Der Unterdruck wirkt auf die ganze Fläche und garantiert eine Haltekraft bis zum Bogenende hin. Je nach Bedarf (Schön- und Widerdruck, Karton) können schmale oder breite Transportmittel eingesetzt werden. Durch die zweiteilige Struktur der Einrichtung ist ein Schnellwechsel des Transportmittels möglich. Das Unterteil verbleibt dabei in seiner Lage und das Oberteil wird nach Lösen der Schnappverbindung aus dem Drehgelenk herausgenommen. Bei verschieden breiten Transportmitteln wird lediglich das Oberteil ausgewechselt. Die Saugöffnung kann selbstverständlich auch beidseitig zum Transportmittel, gekoppelt mit einer Ansaugkammer und einer Luftversorgung, angeordnet sein. Damit wird die Haltekraft weiter verstärkt. Das im Unterteil angeordnete Antriebsrad ist für alle Saugbandbreiten passend dimensioniert. Zur Spannung des Transportmittels ist die lösbare Schnappverbindung verschiebbar ausgeführt.

Die erfindungsgemäße Lösung ist universell einsetzbar zum Vermindern der Geschwindigkeit der zu fördernden Bogen. Sie ist einsetzbar in Auslegern und auch in Anlegern. Speziell beim Einsatz in Zuführ-/Anlegetischen wird mit dieser Erfindung die kinetische Energie beim Einlaufen der Bogen und das damit verbundene Einlaufdoublieren reduziert.

Die Erfindung wird anhand eines Ausführungsbeispiels näher erläutert. Dabei zeigt:
- Fig. 1: eine Seitenansicht der Bogenfördereinrichtung
- Fig. 2: eine Draufsicht der Bogenfördereinrichtung.

Die Einrichtung ist zweiteilig ausgeführt. Das am Ausleger fixierte Unterteil 12 weist eine Luftversorgung auf und nimmt das drehbar gelagerte Antriebsrad 5 auf, welches mit dem Transportmittel 1 im Eingriff steht. Das Oberteil 11 ist über ein Drehgelenk 13 und eine lösbare Schnappverbindung 7 mit dem Unterteil 12 verbunden. Die Luftversorgung des Unterteils 12 ist mit der Ansaugkammer 4 im Oberteil 11 gekoppelt. Im Oberteil 11 sind die dem Stapel zugewandte Umlenkrolle 8, die dem Stapel abgewandte Umlenkrolle 9 sowie eine Spannrolle 10 angeordnet und von dem Transportmittel 1, im vorliegenden Beispiel ein doppelt verzahnter Zahnriemen, umschlungen. Seitlich zum in Förderrichtung 6 umlaufenden Transportmittel 1 ist ein Gleitblech 2 auf dem Oberteil 11 angeordnet, welches eine keilförmige Saugöffnung 3 aufweist. In einer weiteren Ausbildung kann die Saugöffnung 3 auch eine konkave oder konvexkonkave Kontur aufweisen. Diese Saugöffnung 3 ist mit der Ansaugkammer 4 gekoppelt und besitzt in Förderrichtung 6 einen Winkel α von 1° - 10°, wobei dessen Scheitelpunkt S an dem dem Stapel abgewandten Ende des Gleitbleches 2 liegt.

Die Wirkungsweise ist folgende:
Von einem Greifersystem wird ein Bogen zum Stapel gefördert. Während der Förderung des Bogens wird er über das Gleitblech 2 in Verbindung mit dem Transportmittel 1 transportiert und von der Saugöffnung 3 angesaugt, gestrafft und lagefixiert. Nach dem Öffnen des Greifersystems wird der Bogen durch den ansteigenden Teil der Saugöffnung 3 abgebremst und lagefixiert zum Anschlag des Stapels gefördert. Die keilförmige Saugöffnung 3 gewährleistet eine definierte Haltekraft bis zum Bogenende. Das Oberteil 11 läßt sich durch die lösbare Schnappverbindung 7 in Verbindung mit einem Drehgelenk 13 leicht vom Unterteil 12 trennen. Damit kann das Transportmittel 1 bei Verschleiß kurzfristig ausgewechselt werden.

### Bezugszeichenliste

- 1: Transportmittel
- 2: Gleitblech
- 3: Saugöffnung
- 4: Ansaugkammer
- 5: Antriebsrad
- 6: Förderrichtung
- 7: lösbare Schnappverbindung
- 8: Umlenkrolle
- 9: Umlenkrolle
- 10: Spannrolle
- 11: Oberteil
- 12: Unterteil
- 13: Drehgelenk
- α: Winkel
- S: Scheitelpunkt

## Patentansprüche

1. Bogenfördereinrichtung in Aus- bzw. Anlegern von Druckmaschinen unter Verwendung eines über Rollen umlaufenden Transportmittels, auf welchem die zu fördernden Bogen angesaugt werden,
**dadurch gekennzeichnet**,
daß die Einrichtung eine zweiteilige Struktur aufweist, bestehend aus:
- einem an einem Ausleger bzw. Zuführtisch fixierten Unterteil (12), welches ein drehbar gelagertes, am äußeren Umfang eines Transportmittels (1) angreifendes Antriebsrad (5) trägt und eine lösbare Schnappverbindung (7) sowie ein Drehgelenk (13) aufweist;
- einem über die Schnappverbindung (7) und das Drehgelenk (13) mit dem Unterteil (12) gekoppeltem Oberteil (11), in welchem eine einem Auslegerstapel bzw. Anlegevordermarken zugewandte Umlenkrolle (8), eine dem Stapel abgewandte Umlenkrolle (9) sowie eine Spannrolle (10) angeordnet und von einem Transportmittel (1) umschlungen sind, weiterhin sich mindestens eine Ansaugkammer (4) befindet, welche mit einer Luftversorgung verbunden ist, und auf welchem mindestens ein mit einer Saugöffnung (3) versehenes Gleitblech (2) seitlich zum umlaufenden Transportmittel (1) angeordnet ist, wobei die Saugöffnung (3) in Umlaufrichtung (6) des Transportmittels (1) einen Winkel (α) von 1° - 10° aufweist, dessen Scheitelpunkt (S) dem Auslegerstapel bzw. den Anlegevordermarken abgewandt ist.

2. Bogenfördereinrichtung nach Anspruch 1,
**dadurch gekennzeichnet**,
daß die Saugöffnung (3) eine keilförmige, konkave oder konvexkonkave Kontur zum Gleitblech (2) aufweist.

## Claims

1. Sheet conveyor device in deliveries or feeders of printing presses using a transport means running over rollers on to which the sheets to be conveyed are sucked, characterised in that the device has a two-part structure consisting of:
- a lower portion (12) fixed to a delivery or feed table, which carries a rotatably mounted drive wheel (5) engaging on the outer periphery of a transport means (1), and a releasable catch connection (7) as well as a rotary pivot (13);
- an upper portion (11) coupled with the lower portion (12) via the catch connection (7) and the rotary pivot (13), in which a turnround roller (8) towards a delivery pile or feeder front lays, a turnround roller (9) facing away from the pile as well as a tensioning roller (10) are arranged and surrounded by a transport means (1), and furthermore at least one suction chamber (4) is located which is connected with an air supply and arranged on which laterally to the circulating transport means (1) is at least one slide plate (2) provided with a suction opening (3), wherein the suction opening (3) in the direction of circulation (6) of the transport means (1) has an angle (α) of 1° - 10°, the apex point (S) of which is turned away from the delivery pile or the feeder front lays.

2. Sheet conveyor device according to Claim 1,
characterised in that the suction opening (3) has a wedge-shaped, concave or convexoconcave contour toward the slide plate (2).

## Revendications

1. Dispositif de transport de feuilles dans des margeurs ou récepteurs de machines d'impression, en utilisant un moyen de transport tournant sur des rouleaux, sur lequel les feuilles à transporter sont aspirées,
caractérisé en ce que le dispositif présente une structure en deux parties, constituée de :
- une partie inférieure (12) fixée au récepteur ou à la table d'amenée, laquelle porte une roue d'entraînement (5) montée rotative et s'engageant à la périphérie externe d'un moyen de transport (1) et présente une liaison à enclenchement libérable (7) ainsi qu'une charnière (13),
- une partie supérieure (11), couplée à la partie inférieure (12) par l'intermédiaire de la liaison à enclenchement (7) et de la charnière (13), dans laquelle il est agencé un rouleau de renvoi (8), en regard d'une pile de récepteur ou de repères avant de marge, un rouleau de renvoi (9) opposé à la pile, ainsi qu'un rouleau de serrage (10), lesquels sont entourés par un moyen de transport (1), il se trouve de plus au moins une chambre d'aspiration (4), laquelle est reliée à une alimentation en air, et sur laquelle il est agencé au moins une tôle de glissement (2) munie d'une ouverture d'aspiration (3), latéralement par rapport au moyen de transport tournant (1), l'ouverture d'aspiration (3) présentant, en direction périphérique (6) du moyen de transport (1), un angle (α) de 1°-10°, dont le sommet (S) est opposé à la pile de récepteur ou aux repères avant de marge.

2. Dispositif de transport de feuilles selon la revendication 1,
caractérisé en ce que l'ouverture d'aspiration (3) présente un contour en forme de coin, concave ou convexe-concave vers la tôle de glissement (2).
